# EUROPÄISCHE PATENTSCHRIFT

(11) **EP 4 174 268 B1**
(45) Veröffentlichungstag und Bekanntmachung des Hinweises auf die Patenterteilung: **31.01.2024**
(21) Anmeldenummer: 22191973.1
(22) Anmeldetag: 24.08.2022
(51) Int. Cl.: E05D 5/10

(54) **SCHIEBETÜRROLLENBESCHLAG UND ZUGEHÖRIGE SCHIEBETÜRENANORDNUNG**
SLIDING DOOR ROLLER FITTING AND ASSOCIATED SLIDING DOOR ARRANGEMENT
FERRURE ROULANTE DE PORTE COULISSANTE ET AGENCEMENT DE PORTE COULISSANTE ASSOCIÉ

(30) Priorität: 27.10.2021 EP 21205101
(43) Veröffentlichungstag der Anmeldung: 03.05.2023
(73) Patentinhaber: Häfele SE & Co KG, 72202 Nagold (DE)
(72) Erfinder: ARNOLD, Lorenz, 6314 Unterägeri (CH)
(74) Vertreter: Kohler Schmid Möbus Patentanwälte

(56) Entgegenhaltungen:
- EP-A1- 0 027 261
- DE-C1- 3 545 971

## Beschreibung

Die Erfindung betrifft einen Schiebetürrollenbeschlag, geeignet zum Parallelausstellen einer entlang einer horizontalen Laufschiene verschiebbar geführten, vertikalen Schiebetür in einer rechtwinklig zur Schiebetürenebene verlaufenden Ausstellrichtung, sowie auch eine zugehörige Schiebetürenanordnungen mit mindestens einer parallelausstellbaren Schiebetür.

Solche Schiebetürrollenbeschlägen und Schiebetürenanordnungen sind hinreichend bekannt und weisen im Allgemeinen einen komplizierten Aufbau mit vielen beweglichen Einzelteilen auf. EP 0 027 261 A1 offenbart ein Beispiel eines solchen Schiebetürrollenbeschlags.

Demgegenüber liegt der vorliegenden Erfindung die Aufgabe zugrunde, einen Schiebetürrollenbeschlag anzugeben, der möglichst wenige Einzelteile aufweist und möglichst einfach aufgebaut ist. Insbesondere soll der Schiebetürrollenbeschlag ein Absenken oder Anheben der Schiebetür bei der Ausstellbewegung verhindern.

Diese Aufgabe wird erfindungsgemäß durch einen Schiebetürrollenbeschlag gelöst, aufweisend:
- einen Kipphebel mit einem langen Arm und einem demgegenüber, insbesondere rechtwinklig, abgewinkelten, kurzen Arm, wobei der lange Arm auf seiner dem kurzen Arm zugewandten Innenseite eine frei drehbar gelagerte Laufrolle aufweist, die auf der dem kurzen Arm gegenüberliegende Rollenseite über den langen Arm vorsteht, um entlang einer Laufschiene abzurollen, und wobei der kurze Arm eine der Laufrolle abgewandte, nach außen gekrümmte Außenseite aufweist; und
- einen an der Schiebetür zu befestigenden (schiebetürseitigen) Lagerkörper, an dem der Kipphebel um eine zur Laufrollentangente parallele Kippachse zwischen zwei Endstellungen verkippbar gehalten ist, wobei der Lagerkörper eine ebene, in Montagelage des Lagerkörpers in der Ausstellrichtung waagerecht verlaufende Lagerfläche aufweist, wobei der kurze Arm des Kipphebels mit seiner gekrümmten Außenseite an der Lagerfläche anliegt und beim Verkippen des Kipphebels daran abrollt und wobei der Lagerkörper zwei Mitnahmeanschläge aufweist, zwischen denen der Kipphebel, insbesondere der kurze Arm, angeordnet ist, um vom Lagerkörper in der Ausstellrichtung bidirektional mitgenommen zu werden.

Erfindungsgemäß rollt bei der Kippbewegung die gekrümmte Außenfläche an der waagerechten Lagerfläche ab.

Ganz besonders bevorzugt ist die gekrümmte Außenseite zylinderförmig ausgebildet und liegt auf einem Krümmungsradius, dessen Mittelpunkt durch die Laufrollentangente des am weitesten über den langen Arm vorstehenden Abrollpunktes der Laufrolle gegeben ist. Die jeweilige Abrollanlage liegt stets senkrecht oberhalb der Laufschiene, und aufgrund des Krümmungsradius kommt es zu keiner Absenkung oder Anhebung der Schiebetür. Folglich ist die zum Querbewegen der Schiebetür erforderliche Kraft, auch im Falle von schweren Schiebetüren, sehr gering.

Vorzugsweise verläuft die Drehachse der Laufrolle, wenn sich der Kipphebel in einer Mittenstellung zwischen seinen beiden Endstellungen befindet, parallel zur Ausstellrichtung, also in Montagestellung des Schiebetürrollenbeschlags waagerecht.

Bevorzugt ist der Kipphebel L-förmig mit einem einseitig abgewinkelten kurzen Arm ausgebildet, aber kann alternativ beispielsweise auch T-förmig mit zwei jeweils beidseitig abgewinkelten kurzen Armen ausgebildet sein.

In einer besonders bevorzugten Ausführungsform sind die beiden in Ausstellrichtung weisenden Enden des kurzen Arms des Kipphebels gerundet sowie zwischen und an den beiden Mitnahmeanschlägen verkippbar gelagert. Dabei sind die gerundeten Enden und die Mitnahmeanschläge aus möglichst reibungsminimiertem Material gebildet.

Die beiden Endstellungen des Kipphebels sind bevorzugt durch Endanschläge des Lagerkörpers definiert, an denen mindestens einer der beiden Arme des Kipphebels in den beiden Endstellungen jeweils anliegt.

Vorzugsweise weist der Lagerkörper eine Lageraussparung auf, in welcher der kurze Arm des Kipphebels verkippbar gelagert ist, Die Lageraussparung kann die Lagerfläche, die Mitnahmeanschläge und optional auch Endanschläge, an denen der kurze Arm des Kipphebels in den beiden Endstellungen jeweils anliegt, aufweisen.

Besonders bevorzugt weist der Lagerkörper mindestens auf einer Seite der Laufrolle, insbesondere auf beiden Seiten der Laufrolle, einen Achszapfen auf, der im Lagerkörper um eine parallel zur Kippachse verlaufende Drehachse drehbar gelagert ist, wobei die Schwenkbewegung des Kipphebels und die Drehung des Achszapfens miteinander, insbesondere mittels eines Hebel- oder Zahnradmechanismus, bewegungsgekoppelt sind. Hierzu kann der Achszapfen beispielsweise einen radialen Schwenkhebel aufweisen, an dem der Kipphebel, insbesondere der lange Arm, exzentrisch angreift. Der Achszapfen dient zur Synchronisierung der Kipphebelbewegungen zweier benachbarter Schiebetürrollenbeschläge.

In einer vorteilhaften Erfindungsvariante ist der Lagerkörper aus zwei in axialer Richtung der Kippachse des Kipphebels zusammengesetzte, insbesondere ineinandergesteckte Lagerkörperhälften mit jeweils einander zugewandten Lageraussparungen gebildet, in denen der kurze Arm des Kipphebels verkippbar gelagert ist. Die beiden Lagerkörperhälften können in einem schiebetürseitigen Montagegehäuse, aus dem die Abrollseite der Laufrolle vorsteht, angeordnet und dadurch zusammengehalten sein.

Besonders bevorzugt ist der Lagerkörper in einem schiebetürseitigen Montagegehäuse rechtwinklig zur Lagerfläche verschiebbar geführt. Mittels einer Stellschraube, die einerseits am Lagerkörper und andererseits am Montagegehäuse abgestützt ist, kann eingestellt werden, wie weit der Lagerkörper in das Montagegehäuse einschiebbar ist. Über die Stellsachraube kann so die Schiebetür in der Höhe justiert werden.

Vorzugsweise ist am Schiebetürrollenbeschlag ein Keilelement mit einer stirnseitigen Keilfläche befestigt, welche im montierten Zustand seitlich vor einer Stirnseite der Schiebetür angeordnet ist.

Die Erfindung betrifft auch eine Schiebetüranordnung, aufweisend:
- mindestens eine feststehende Wand, und
- mindestens eine zu der feststehenden Wand parallelverschiebbare Schiebetür, die in einer horizontalen, unteren und in einer horizontalen, oberen Laufschiene mittels mindestens zweier wie oben ausgebildeter, unterer und zweier wie oben ausgebildeter, oberer Schiebetürrollenbeschläge geführt ist, deren Lagerkörper an der Schiebetür befestigt sind und deren Laufrollen in den jeweiligen Laufschienen geführt sind,
wobei die Schiebetür in einer rechtwinklig zur Schiebetürenebene verlaufenden, waagerechten Ausstellrichtung zwischen einer Ausstellposition, in der der Kipphebel in die eine Endstellung verkippt ist, und einer Ausstellposition, in der der Kipphebel in die andere Endstellung verkippt ist, parallelausstellbar ist und wobei die Schiebetür, wenn sie sich in ihrer einen Ausstellposition befindet, an der feststehenden Wand in der Ausstellrichtung, insbesondere abgedichtet, anliegt oder mit der feststehenden Wand flächenbündig, insbesondere abgedichtet, ist und, wenn sie sich in ihrer anderen Ausstellposition befindet, soweit in der Ausstellrichtung von der feststehenden Wand beabstandet ist, dass sie an der feststehenden Wand vorbeigeschoben werden kann.

Ein wesentlicher Vorteil dieser erfindungsgemäßen Schiebetüranordnung besteht darin, die Schiebetür durch das Einschwenken mit Hilfe z.B. einer zwischen der feststehenden Wand oder einem Türfalz und der Schiebetür liegenden Dichtung dicht schließen zu können.

Die Erfindung betrifft schließlich auch eine Schiebetüranordnung, aufweisend:
- mindestens zwei parallele horizontale, untere Laufschienen und mindestens zwei parallele horizontale, obere Laufschienen,
- mindestens eine erste Schiebetür, die in der vorderen der beiden unteren und in der vorderen der beiden oberen Laufschienen mittels mindestens zweier unterer und zweier oberer Schiebetürrollenbeschläge verschiebbar geführt ist, und
- mindestens eine zweite Schiebetür, die in der hinteren der beiden unteren und in der hinteren der beiden oberen Laufschienen mittels mindestens zweier unterer und zweier oberer Schiebetürrollenbeschläge verschiebbar geführt ist, wobei mindestens eine der ersten und zweiten Schiebetüren mittels mindestens zweier unterer und zweier oberer, wie oben ausgebildeter Schiebetürrollenbeschläge verschiebbar geführt ist, deren Lagerkörper an der mindestens einen Schiebetür befestigt sind und deren Laufrollen in den jeweiligen Laufschienen geführt sind, wobei die mindestens eine Schiebetür in einer rechtwinklig zur Schiebetürenebene verlaufenden, waagerechten Ausstellrichtung zwischen einer Ausstellposition, in der der Kipphebel in die eine Endstellung verkippt ist, und einer Ausstellposition, in der der Kipphebel in die andere Endstellung verkippt ist, parallelausstellbar ist, und wobei die beiden Schiebetüren, wenn sich die mindestens eine Schiebetür in ihrer einen Ausstellposition befindet, miteinander flächenbündig sind und, wenn sich die mindestens eine Schiebetür in ihrer anderen Ausstellposition befindet, soweit in der Ausstellrichtung voneinander beabstandet sind, dass sie aneinander vorbeigeschoben werden können.

Erfindungsgemäß sind entweder nur eine der beiden Schiebetüren oder aber beide Schiebetüren parallelausstellbar.

Vorzugsweise ist die erste Schiebetür mittels mindestens zweier unterer und zweier oberer, wie oben ausgebildeter Schiebetürrollenbeschläge verschiebbar geführt, deren Lagerkörper jeweils an der ersten Schiebetür befestigt sind und deren Laufrollen jeweils in den unteren und oberen Laufschienen geführt sind, wobei die erste Schiebetür in einer rechtwinklig zur Schiebetürenebene verlaufenden, waagerechten Ausstellrichtung zwischen einer hinteren Ausstellposition, in der der Kipphebel in die eine Endstellung verkippt ist, und einer vorderen Ausstellposition, in der der Kipphebel in die andere Endstellung verkippt ist, parallelausstellbar ist. Die zweite Schiebetür ist mittels mindestens zweier unterer und zweier oberer, wie oben ausgebildeter Schiebetürrollenbeschläge verschiebbar geführt, deren Lagerkörper jeweils an der zweiten Schiebetür befestigt sind und deren Laufrollen jeweils in den unteren und oberen Laufschienen geführt sind, wobei die zweite Schiebetür in der Ausstellrichtung zwischen einer vorderen Ausstellposition, in der der Kipphebel in die eine Endstellung verkippt ist, und einer hinteren Ausstellposition, in der der Kipphebel in die andere Endstellung verkippt ist, parallelausstellbar ist. Die beiden Schiebetüren sind, wenn sich die erste Schiebetür in ihrer hinteren und die zweite Schiebetür in ihrer vorderen Ausstellposition befinden, miteinander flächenbündig und sind, wenn sich die erste Schiebetür in ihrer vorderen und die zweite Schiebetür in ihrer hinteren Ausstellposition befinden, soweit in der Ausstellrichtung voneinander beabstandet sind, dass sie aneinander vorbeigeschoben werden können.

Im Fall von Schiebetürrollenbeschläge mit Achszapfen sind die einander zugewandten Achszapfen zweier unterer Schiebetürrollenbeschläge einer Schiebetür und die einander zugewandten Achszapfen zweier oberer Schiebetürrollenbeschläge einer Schiebetür jeweils mittels einer Verbindungsstange miteinander verbunden und dadurch drehgekoppelt. Auch wenn eine Ausstellverschiebung nur an einer Seite der Schiebetür initiiert wird, wird diese Ausstellverschiebung mittels der Verbindungsstange auch an die andere Seite der Schiebetür übertragen, so dass die Schiebetür stets parallel ausgestellt wird.

In unterschiedlichen Ausführungsvarianten der erfindungsgemäßen Schiebetüranordnung ist entweder vorgesehen, dass die Schiebetüren mittels der unteren Schiebetürrollenbeschläge auf den unteren Laufschienen aufstehen und darauf abrollen oder vorgesehen, dass die Schiebetüren mittels der oberen Schiebetürrollenbeschläge in den oberen Laufschienen eingehängt sind und darauf abrollen.

Weitere Vorteile der Erfindung ergeben sich aus der Beschreibung, den Ansprüchen und der Zeichnung.

Es zeigen:
- Fig. 1: eine erfindungsgemäße Schiebetüranordnung am Beispiel eines Schiebetürenschranks mit zwei nebeneinander angeordneten Schiebetüren in ihrer flächenbündigen, geschlossenen Ausgangsstellung;
- Fign. 2a, 2b: den in Fig. 1 gezeigten Schiebetürenschrank mit den beiden flächenbündig nebeneinander angeordneten Schiebetüren in einer Draufsicht von oben bei nichtgezeigtem Oberboden (Fig. 2a) und in einer Querschnittansicht (Fig. 2b);
- Fign. 3a, 3b: den in Fig. 1 gezeigten Schiebetürenschrank mit den beiden in Richtung fort voneinander parallelausgestellten Schiebetüren in einer Draufsicht von oben bei nichtgezeigtem Oberboden (Fig. 3a) und in einer Querschnittansicht (Fig. 3b);
- Fig. 4: eine vergrößerte Ansicht der Fig. 3b;
- Fig. 5: eine Detailansicht des unteren Bereichs der Fig. 4 mit zwei erfindungsgemäßen Schiebetürrollenbeschlägen zum Parallelausstellen der entlang der horizontalen Laufschienen verschiebbar geführten, vertikalen Schiebetüren in einer waagerechten Ausstellrichtung;
- Fig. 6: den erfindungsgemäßen Schiebetürrollenbeschlag mit einem Kipphebel und mit dem Krümmungsradius einer gekrümmten Außenseite des Kipphebels;
- Fig. 7: eine Explosionsdarstellung des erfindungsgemäßen Schiebetürrollenbeschlags; und
- Fig. 8: zwei erfindungsgemäße Schiebetürrollenbeschläge, bei denen die Kippbewegungen ihrer Kipphebel mittels einer Verbindungsstange synchronisiert sind.

Die Fig. 1 gezeigte Schiebetüranordnung ist am Beispiel eines Schiebetürenschranks 1 mit einem Boden 2, einem Oberboden 3, zwei Seitenwänden 4 und einer Rückwand 5 gezeigt. Der Schiebetürenschrank 1 weist vorderseitig zwei Schiebetüren **6a, 6b** auf, die in Fig. 1 nebeneinander in ihrer flächenbündigen, geschlossenen Ausgangsstellung gezeigt sind.

Wie in **Fign. 2a, 2b** und **Fign. 3a, 3b** gezeigt, ist in einer oberseitigen Nut des Bodens 2 ein Schienenprofil mit zwei parallelen horizontalen, unteren Laufschienen **7a, 7b** und in einer unterseitigen Nut des Oberbodens 3 ein Schienenprofil mit zwei parallelen horizontalen, oberen Laufschienen **8a, 8b** angeordnet. Die in Fig. 3b linke Schiebetür 6a ist in den vorderen, unteren und oberen Laufschienen 7a, 8a und die rechte Schiebetür 6b in den hinteren, unteren und oberen Laufschienen 7b, 8b verschiebbar in Richtung des Doppelpfeils **9** geführt, und zwar jeweils mittels zweier unterer und zweier oberer Schiebetürrollenbeschläge **10,** die, wie in Fig. 1 gezeigt, jeweils rechts und links an den Schiebetüren 6a, 6b montiert sind. Mittels der Schiebetürrollenbeschläge 10 kann die in Fig. 3b linke Schiebetür 6a aus der Ausgangsstellung in einer rechtwinklig zur vertikalen Schiebetürenebene verlaufenden, waagerechten Ausstellrichtung (Doppelpfeil **11**) nach vorne in eine vordere Ausstellstellung und die rechte Schiebetür 6b aus der Ausgangsstellung in der waagerechten Ausstellrichtung 11 nach hinten in eine hintere Ausstellstellung parallelausgestellt werden.

Die vordere Laufschiene 7a, 8a und die hintere Laufschiene 7b, 8b können entweder durch eine einzige, doppelbahnige Laufschiene oder aber durch zwei separate Laufschienen gebildet sein.

Der Schiebetürrollenbeschlag 10 zum Parallelausstellen der entlang der horizontalen Laufschienen 7a, 7b, 8a, 8b verschiebbar geführten, vertikalen Schiebetüren 6a, 6b in der Ausstellrichtung 11 weist, wie in **Fig. 5** gezeigt, einen L-förmigen Kipphebel **12** mit einem langen Arm **13** und einem demgegenüber, insbesondere rechtwinklig, abgewinkelten, kurzen Arm **14** auf. Der lange Arm 13 weist auf seiner dem kurzen Arm 14 zugewandten Innenseite eine frei drehbar gelagerte Laufrolle **15** auf, die auf der dem kurzen Arm 14 gegenüberliegende Rollenseite über den langen Arm 13 vorsteht, um entlang der Laufschiene 7a, 7b abzurollen. Der kurze Arm 14 weist eine der Laufrolle 15 abgewandte, nach außen gekrümmte Außenseite **16** auf, die optional zylinderförmig ausgebildet ist und auf einem Krümmungsradius **R** liegt **(****Fig. 6****),** dessen Mittelpunkt durch die Laufrollentangente **17** des am weitesten über den langen Arm 13 vorstehenden Abrollpunktes der Laufrolle 15 gegeben ist.

Der Schiebetürrollenbeschlag 10 weist außerdem einen schiebetürseitigen Lagerkörper **18** mit einer stirnseitig offenen Lageraussparung **19** auf, in der der Kipphebel 12 um eine zur Laufrollentangente 17 parallele Kippachse zwischen zwei Endstellungen verkippbar gehalten ist. Die Lageraussparung 19 weist eine ebene, in Montagelage des Lagerkörpers 18 in der Ausstellrichtung 11 waagerecht verlaufende Lagerfläche **20** auf, an der der kurze Arm 14 des Kipphebels 12 mit seiner gekrümmten Außenseite 16 anliegt und daran beim Verkippen des Kipphebels12 abrollt. Die Lageraussparung 19 weist weiter zwei (senkrechte) Mitnahmeanschläge **21** auf, zwischen denen der kurze Arm 14 angeordnet ist, um vom Lagerkörper 18 in der Ausstellrichtung 11 bidirektional mitgenommen zu werden. Die beiden in Ausstellrichtung 11 weisenden Enden des kurzen Arms 14 sind gerundet und gleiten an den beiden Mitnahmeanschlägen 21 wodurch der Kipphebel 12 verkippbar gelagert ist. Die beiden Endstellungen des Kipphebels 12 sind durch Endanschläge **22** des Lagerkörpers 18 definiert, an denen der lange Arm 13 in den beiden Endstellungen jeweils anliegt. Alternativ oder wie im gezeigten Ausführungsbeispiel zusätzlich kann auch die Lageraussparung 19 Endanschläge **23** aufweisen, an denen der kurze Arm 14 des Kipphebels 12 in den beiden Endstellungen jeweils anliegt.

Der Lagerkörper 18 kann ein einstückiges Teil sein oder, wie in **Fig. 7** gezeigt, aus zwei in axialer Richtung der Kipp- bzw. Abrollachse des Kipphebels 12 zusammengesetzte, insbesondere zusammengesteckte Lagerkörperhälften **18a, 18b** mit jeweils einander zugewandten Lageraussparungen 19 gebildet ist, in denen der kurze Arm 14 des Kipphebels 12 verkippbar gelagert ist. Die beiden Lagerkörperhälften 18a, 18b sind in einem haubenförmigen Montagegehäuse **24,** aus dem die Abrollseite der Laufrolle 15 vorsteht, angeordnet und dadurch zusammengehalten. Optional ist der Lagerkörper 18 in dem Montagegehäuse 24 rechtwinklig zur Lagerfläche 20, also in Montagelage des Schiebetürrollenbeschlags 10 senkrecht, verschiebbar geführt. Mittels einer Stellschraube **25,** die einenends im Montagegehäuse 24 eingeschraubt und anderenends am Lagerkörper 17 abgestützt ist, kann eingestellt werden, wie weit der Lagerkörper 18 in das Montagegehäuse 24 hineingeschoben werden kann.

Wie in Fig. 5 gezeigt, sind die freien Enden der kurzen Hebelarme 14 der beiden Schiebetürrollenbeschläge jeweils nach hinten gerichtet.

Wie in Fig. 6 weiter gezeigt, weist der Lagerkörper 18 zu beiden Seiten der Laufrolle 15 einen Achszapfen **26** auf, der im Lagerkörper 18 um eine parallel zur Kipp- bzw. Abrollachse verlaufende Drehachse drehbar gelagert ist. Vorzugsweise stehen die Achszapfen 26 aus dem Lagerkörper 18 vor. Die Schwenkbewegung des Kipphebels 12 und die Drehung der Achszapfen 26 sind miteinander bewegungsgekoppelt, hier mittels eines am Achszapfen 26 radial abstehenden Schwenkhebels **27,** an dem der lange Arm 13 des Kipphebels 12 exzentrisch angreift. Genauer gesagt weist der Schwenkhebel 27 eine radiale Führungskulisse **28,** in der ein seitlicher Zapfen **29** des langen Arms 13 verschiebbar geführt ist. Vorne auf das Montagegehäuse 24 kann optional noch ein Keilelement **30** mit einer stirnseitigen Keilfläche **31** befestigt, z.B. aufgeclipst werden. Bei montiertem Schiebetürrollenbeschlag 10 umgreift die Keilfläche 31 die rechte bzw. linke Stirnseite der Schiebetür 6a, 6b, um mit der Keilfläche 31 der benachbarten Schiebtür 6b zusammenzuwirken.

**Fig. 8** zeigt die zwei unteren Schiebetürrollenbeschläge 10 einer Schiebetür, bei denen die Kippbewegungen ihrer Kipphebel 12 miteinander synchronisiert sind. Dazu sind die einander zugewandten Achszapfen 26 der beiden Schiebetürrollenbeschläge 10 mittels einer Verbindungsstange **32** miteinander verbunden und dadurch drehgekoppelt. Entsprechend sind auch die zwei oberen Schiebetürrollenbeschläge 10 der Schiebetür mittels einer Verbindungsstange miteinander synchronisiert.

Fign. 2a, 2b zeigen die beiden Schiebetüren 6a, 6b in ihrer flächenbündigen, geschlossenen Ausgangsstellung, wobei sich die in den vorderen Laufschienen 7a, 8a geführte Schiebetür 6a in ihrer hinteren Ausstellstellung und die in den hinteren Laufschienen 7b, 8b geführte Schiebetür 6b in ihrer vorderen Ausstellstellung befinden. Die Kipphebel 12 der Schiebetürrollenbeschläge 10 für die beiden Schiebetüren 6a, 6b sind zueinander gegenläufig verkippt, d.h., der Kipphebel 12 des Schiebetürrollenbeschlags 10 für Schiebetür 6a liegt an dem vorderen Endanschlag 22 und der Kipphebel 12 des Schiebetürrollenbeschlags 10 für Schiebetür 6b an dem hinteren Endanschlag 22 an.

Wird die Schiebetür 6b manuell aus ihrer vorderen in ihre hintere Ausstellstellung nach hinten gedrückt bzw. querverschoben, wird mittels der aneinander gleitenden Keilflächen 31 der beiden Schiebetüren 6a, 6b gleichzeitig auch die Schiebetür 6a aus ihrer hinteren in ihre vordere Ausstellstellung nach vorne gedrückt bzw. querverschoben. Die Querbewegungsrichtung wird über Keilflächen 31 vorgegeben und kann beliebig umgekehrt werden; das funktioniert auch mit mehreren Schiebetüren. Sind keine Keilelemente vorhanden, wird jede Schiebetür 6a, 6b einzeln manuell ausgestellt. Auch wenn die Querverschiebung nur an einer Seite der Schiebetür initiiert wird, wird diese Querverschiebung mittels der Verbindungsstange 32 auch an die andere Seite der Schiebetür übertragen, so dass die Schiebetür stets parallel ausgestellt wird.

Die Querverschiebung der Schiebetür 6a, 6b bewirkt, dass der kurze Arm 14 des Kipphebels 12 von dem einen Mitnehmeranschlag 21 in Ausstellrichtung 11 mitgenommen wird. Dadurch wird der Kipphebel 12 aus seiner einen stabilen Endstellung in seine andere Endstellung verkippt, und zwar mit der Laufschiene, auf der die Laufrolle 15 anliegt, als Kippachse. Wenn sich der Kipphebel 12 in einer Mittenstellung zwischen seinen beiden Endstellungen befindet, verläuft die Drehachse der Laufrolle 15 waagerecht, also parallel zur Ausstellrichtung 11. Bei der Kippbewegung rollt die gekrümmte Außenfläche 16 an der waagerechten Lagerfläche 20 ab, wobei die jeweilige Abrollanlage stets senkrecht oberhalb der Laufschiene liegt und es somit aufgrund des Krümmungsradius R zu keiner Absenkung oder Anhebung der Schiebetür 6a, 6b kommt. Folglich ist die zum Querbewegen der Schiebetür 6a, 6b erforderliche Kraft sehr gering. Die beiden Schiebetüren 6a, 6b sind nun so weit voneinander querbeabstandet, dass sie aneinander vorbeigeschoben werden können (Fign. 3a, 3b).

Die Ausstellbewegung der Schiebetüren 6a, 6b zurück in ihre flächenbündige, geschlossene Ausgangsstellung erfolgt durch eine Querbewegung der Schiebetüren 6a, 6b in entgegengesetzter Ausstellrichtung 11. Die Querverschiebung der Schiebetür 6a, 6b bewirkt, dass der kurze Arm 14 des Kipphebels 12 von dem anderen Mitnehmeranschlag 21 in Ausstellrichtung 11 mitgenommen und der Kipphebel 12 zurück in die ursprüngliche Endstellung verkippt. Auch hierbei kommt es zu keiner Absenkung oder Anhebung der Schiebetür 6a, 6b.

Über die Stellschraube 25 kann der Höhenabstand zwischen Schiebetür 6a, 6b und Lagerkörper 18 und somit die Höhe der Schiebetür 6a, 6b zur Laufschiene, insbesondere auch nachträglich, eingestellt werden.

Statt wie gezeigt L-förmig mit einem einseitig abgewinkelten kurzen Arm könnte der kurze Arm 14 alternativ auch T-förmig mit zwei jeweils beidseitig abgewinkelten kurzen Armen ausgebildet sein.

Statt der gezeigten zwei parallelausstellbaren Schiebtüren 6a, 6b kann erfindungsgemäß auch nur eine der beiden Schiebtüren 6a, 6b parallelausstellbar ausgebildet sein. In diesem Fall ist die parallelausstellbare Schiebtür in ihrer einen Ausstellposition flächenbündig mit der nicht-parallelausstellbaren Schiebtür und in ihrer anderen Ausstellrichtung von der nicht-parallelausstellbaren Schiebtür soweit beabstandet, dass sie aneinander vorbeigeschoben werden können.

Statt zweier parallelausstellbarer Schiebetüren kann in einer hier nicht gezeigten Ausführungsform der Erfindung die Schiebetüranordnung auch mindestens eine feststehende Wand sowie mindestens eine zu der feststehenden Wand parallelverschiebbare Schiebetür 6a aufweisen, die in einer horizontalen, unteren und in einer horizontalen, oberen Laufschiene 7a, 8a mittels mindestens zweier unterer und zweier oberer Schiebetürrollenbeschläge 10 geführt ist, deren Lagerkörper 18 an der parallelverschiebbaren Schiebetür 6a befestigt sind und deren Laufrollen 15 in den jeweiligen Laufschienen geführt sind. Die Schiebetür 6a ist in einer rechtwinklig zur Schiebetürenebene verlaufenden, waagerechten Ausstellrichtung 11 zwischen einer Ausstellposition, in der der Kipphebel 12 in die eine Endstellung verkippt ist, und einer Ausstellposition, in der der Kipphebel 12 in die andere Endstellung verkippt ist, parallelausstellbar. Die Schiebetür 6a liegt, wenn sie sich in ihrer einen Ausstellposition befindet, an der feststehenden Wand in der Ausstellrichtung 11, insbesondere abgedichtet, an oder ist mit der feststehenden Wand flächenbündig, insbesondere abgedichtet, und, wenn sie sich in ihrer anderen Ausstellposition befindet, soweit in der Ausstellrichtung 11 von der feststehenden Wand beabstandet, dass sie an der feststehenden Wand vorbeigeschoben werden kann. Die Schiebetür kann durch das Einschwenken mit Hilfe z.B. einer zwischen der feststehenden Wand oder einem Türfalz und der Schiebetür 6a liegenden Dichtung dicht geschlossen werden.

## Patentansprüche

1. Schiebetürrollenbeschlag (10), geeignet zum Parallelausstellen einer entlang einer horizontalen Laufschiene (7a, 7b, 8a, 8b) verschiebbar geführten, vertikalen Schiebetür (6a, 6b) in einer rechtwinklig zur Schiebetürenebene verlaufenden Ausstellrichtung (11), aufweisend:
- einen Kipphebel (12) mit einem langen Arm (13) und einem demgegenüber, insbesondere rechtwinklig, abgewinkelten, kurzen Arm (14), **dadurch gekennzeichnet, dass**
der lange Arm (13) auf seiner dem kurzen Arm (14) zugewandten Innenseite eine frei drehbar gelagerte Laufrolle (15) aufweist, die auf der dem kurzen Arm (14) gegenüberliegende Rollenseite über den langen Arm (13) vorsteht, um entlang einer Laufschiene (7a, 7b, 8a, 8b) abzurollen, und wobei der kurze Arm (14) eine der Laufrolle (15) abgewandte, nach außen gekrümmte Außenseite (16) aufweist; und
- und dass der Schiebetürrollenbeschlag (10) einen schiebetürseitigen Lagerkörper (18) aufweist, an dem der Kipphebel (12) um eine zur Laufrollentangente (17) parallele Kippachse zwischen zwei Endstellungen verkippbar gehalten ist, wobei der Lagerkörper (18) mindestens eine ebene, in Montagelage des Lagerkörpers (18) in der Ausstellrichtung (11) waagerecht verlaufende Lagerfläche (20) aufweist, wobei der kurze Arm (14) des Kipphebels (12) mit seiner gekrümmten Außenseite (16) an der Lagerfläche (20) anliegt und beim Verkippen des Kipphebels (12) daran abrollt und wobei der Lagerkörper (18) zwei Mitnahmeanschläge (21) aufweist, zwischen denen der Kipphebel (12), insbesondere der kurze Arm (14), angeordnet ist, um vom Lagerkörper (18) in der Ausstellrichtung (11) bidirektional mitgenommen zu werden.

2. Schiebetürrollenbeschlag nach Anspruch 1, **dadurch gekennzeichnet, dass** die gekrümmte Außenseite (16) zylinderförmig ausgebildet ist und auf einem Krümmungsradius (R) liegt, dessen Mittelpunkt durch die Laufrollentangente (17) des am weitesten über den langen Arm (13) vorstehenden Abrollpunktes der Laufrolle (15) gegeben ist.

3. Schiebetürrollenbeschlag nach Anspruch 1 oder 2, **dadurch gekennzeichnet, dass** der Kipphebel (12) L-förmig mit einem einseitig abgewinkelten kurzen Arm (14) oder T-förmig mit zwei jeweils beidseitig abgewinkelten kurzen Armen ausgebildet ist.

4. Schiebetürrollenbeschlag nach einem der vorhergehenden Ansprüche,
**dadurch gekennzeichnet, dass** die beiden in Ausstellrichtung (11) weisenden Enden des kurzen Arms (14) des Kipphebels (12) gerundet sind sowie zwischen und an den beiden Mitnahmeanschlägen (21) verkippbar gelagert sind.

5. Schiebetürrollenbeschlag nach einem der vorhergehenden Ansprüche, **dadurch gekennzeichnet, dass** die beiden Endstellungen des Kipphebels (12) durch Endanschläge (22, 23) des Lagerkörpers (18) definiert sind, an denen mindestens einer der beiden Arme (13, 14) des Kipphebels (12), insbesondere der lange Arm (13), in den beiden Endstellungen jeweils anliegt.

6. Schiebetürrollenbeschlag nach einem der vorhergehenden Ansprüche, **dadurch gekennzeichnet, dass** der Lagerkörper (18) eine Lageraussparung (19) aufweist, in welcher der kurze Arm (14) des Kipphebels (12) verkippbar gelagert ist, wobei die Lageraussparung (19) die Lagerfläche (20), die Mitnahmeanschläge (21) und optional auch Endanschläge (23), an denen der kurze Arm (14) des Kipphebels (12) in den beiden Endstellungen jeweils anliegt, aufweist.

7. Schiebetürrollenbeschlag nach einem der vorhergehenden Ansprüche, **dadurch gekennzeichnet, dass** der Lagerkörper (18) mindestens auf einer Seite der Laufrolle (15), insbesondere auf beiden Seiten der Laufrolle (15), einen Achszapfen (26) aufweist, der im Lagerkörper (18) um eine parallel zur Kippachse verlaufende Drehachse drehbar gelagert ist, wobei die Schwenkbewegung des Kipphebels (12) und die Drehung des Achszapfens (26) miteinander, insbesondere mittels eines Hebelmechanismus oder eines Zahnrad- oder Zahnstangenmechanismus, bewegungsgekoppelt sind.

8. Schiebetürrollenbeschlag nach Anspruch 7, **dadurch gekennzeichnet, dass** der Achszapfen (26) einen radialen Schwenkhebel (27) aufweist, an dem der Kipphebel (12), insbesondere der lange Arm (13), exzentrisch angreift.

9. Schiebetürrollenbeschlag nach einem der vorhergehenden Ansprüche, **dadurch gekennzeichnet, dass** der Lagerkörper (18) aus zwei in axialer Richtung der Kippachse des Kipphebels (12) zusammengesetzte, insbesondere ineinandergesteckte Lagerkörperhälften (18a, 18b) mit jeweils einander zugewandten Lageraussparungen (19) gebildet ist, in denen der kurze Arm (14) des Kipphebels (12) verkippbar gelagert ist.

10. Schiebetürrollenbeschlag nach einem der vorhergehenden Ansprüche, **dadurch gekennzeichnet, dass** der Lagerkörper (18) in einem schiebetürseitigen Montagegehäuse (24) rechtwinklig zur Lagerfläche (20) verschiebbar geführt ist und dass eine Stellschraube (25) einerseits am Lagerkörper (18) und andererseits am Montagegehäuse (24) abgestützt ist, um einzustellen, wie weit der Lagerkörper (18) in das Montagegehäuse (24) einschiebbar ist.

11. Schiebetürrollenbeschlag nach einem der vorhergehenden Ansprüche, **gekennzeichnet durch** ein am Schiebetürrollenbeschlag (10) befestigtes Keilelement (30) mit einer stirnseitigen Keilfläche (31), welche im montierten Zustand seitlich vor einer Stirnseite der Schiebetür (6a, 6b) angeordnet ist.

12. Schiebetüranordnung (1), aufweisend
- mindestens eine feststehende Wand, und
- mindestens eine zu der feststehenden Wand parallelverschiebbare Schiebetür (6a), die in einer horizontalen, unteren und in einer horizontalen, oberen Laufschiene (7a, 8a) mittels mindestens zweier unterer und zweier oberer Schiebetürrollenbeschläge (10) nach einem der vorhergehenden Ansprüche geführt ist, deren Lagerkörper (18) an der Schiebetür (6a) befestigt sind und deren Laufrollen (15) in den jeweiligen Laufschienen geführt sind,
wobei die Schiebetür (6a) in einer rechtwinklig zur Schiebetürenebene verlaufenden, waagerechten Ausstellrichtung (11) zwischen einer Ausstellposition, in der der Kipphebel (12) in die eine Endstellung verkippt ist, und einer Ausstellposition, in der der Kipphebel (12) in die andere Endstellung verkippt ist, parallelausstellbar ist, und
wobei die Schiebetür (6a), wenn sie sich in ihrer einen Ausstellposition befindet, an der feststehenden Wand in der Ausstellrichtung (11) anliegt oder mit der feststehenden Wand flächenbündig ist und, wenn sie sich in ihrer anderen Ausstellposition befindet, soweit in der Ausstellrichtung (11) von der feststehenden Wand beabstandet ist, dass sie an der feststehenden Wand vorbeigeschoben werden kann.

13. Schiebetüranordnung (1), aufweisend
- mindestens zwei parallele horizontale, untere Laufschienen (7a, 7b) und mindestens zwei parallele horizontale, obere Laufschienen (8a, 8b),
- mindestens eine erste Schiebetür (6a), die in der vorderen (7a) der beiden unteren und in der vorderen (8a) der beiden oberen Laufschienen mittels mindestens zweier unterer und zweier oberer Schiebetürrollenbeschläge (10) verschiebbar geführt ist, und
- mindestens eine zweite Schiebetür (6b), die in der hinteren (7b) der beiden unteren und in der hinteren (8b) der beiden oberen Laufschienen mittels mindestens zweier unterer und zweier oberer Schiebetürrollenbeschläge (10) verschiebbar geführt ist,
wobei mindestens eine der ersten und zweiten Schiebetüren (6a, 6b) mittels mindestens zweier unterer und zweier oberer Schiebetürrollenbeschläge (10) nach einem der Ansprüche 1 bis 11 verschiebbar geführt ist, deren Lagerkörper (18) an der mindestens einen Schiebetür befestigt sind und deren Laufrollen (15) in den jeweiligen Laufschienen geführt sind,
wobei die mindestens eine Schiebetür in einer rechtwinklig zur Schiebetürenebene verlaufenden, waagerechten Ausstellrichtung (11) zwischen einer Ausstellposition, in der der Kipphebel (12) in die eine Endstellung verkippt ist, und einer Ausstellposition, in der der Kipphebel (12) in die andere Endstellung verkippt ist, parallelausstellbar ist, und
wobei die beiden Schiebetüren (6a, 6b), wenn sich die mindestens eine Schiebetür in ihrer einen Ausstellposition befindet, miteinander flächenbündig sind und, wenn sich die mindestens eine Schiebetür in ihrer anderen Ausstellposition befindet, soweit in der Ausstellrichtung (11) voneinander beabstandet sind, dass sie aneinander vorbeigeschoben werden können.

14. Schiebetüranordnung nach Anspruch 13, **dadurch gekennzeichnet,**
**dass** die erste Schiebetür (6a) mittels mindestens zweier unterer und zweier oberer Schiebetürrollenbeschläge (10) nach einem der Ansprüche 1 bis 12 verschiebbar geführt ist, deren Lagerkörper (18) jeweils an der ersten Schiebetür (6a) befestigt sind und deren Laufrollen (15) jeweils in den unteren und oberen Laufschienen (7a, 8a) geführt sind, wobei die erste Schiebetür (6a) in einer rechtwinklig zur Schiebetürenebene verlaufenden, waagerechten Ausstellrichtung (11) zwischen einer hinteren Ausstellposition, in der der Kipphebel (12) in die eine Endstellung verkippt ist, und einer vorderen Ausstellposition, in der der Kipphebel (12) in die andere Endstellung verkippt ist, parallelausstellbar ist,
**dass** die zweite Schiebetür (6b) mittels mindestens zweier unterer und zweier oberer Schiebetürrollenbeschläge (10) nach einem der Ansprüche 1 bis 12 verschiebbar geführt ist, deren Lagerkörper (18) jeweils an der zweiten Schiebetür (6b) befestigt sind und deren Laufrollen (15) jeweils in den unteren und oberen Laufschienen (7b, 8b) geführt sind, wobei die zweite Schiebetür (6b) in der Ausstellrichtung (11) zwischen einer vorderen Ausstellposition, in der der Kipphebel (12) in die eine Endstellung verkippt ist, und einer hinteren Ausstellposition, in der der Kipphebel (12) in die andere Endstellung verkippt ist, parallelausstellbar ist, und
**dass** die beiden Schiebetüren (6a, 6b), wenn sich die erste Schiebetür (6a) in ihrer hinteren und die zweite Schiebetür (6b) in ihrer vorderen Ausstellposition befinden, miteinander flächenbündig sind und, wenn sich die erste Schiebetür (6a) in ihrer vorderen und die zweite Schiebetür (6b) in ihrer hinteren Ausstellposition befinden, soweit in der Ausstellrichtung (11) voneinander beabstandet sind, dass sie aneinander vorbeigeschoben werden können.

15. Schiebetüranordnung nach einem der Ansprüche 12 bis 14, wobei die Schiebetürrollenbeschläge (10) nach Anspruch 7 oder 8 ausgebildet sind und wobei die einander zugewandten Achszapfen (26) zweier unterer Schiebetürrollenbeschläge (10) einer Schiebetür (6a, 6b) und die einander zugewandten Achszapfen (26) zweier oberer Schiebetürrollenbeschläge (10) einer Schiebetür (6a, 6b) jeweils mittels einer Verbindungsstange (32) miteinander verbunden und dadurch drehgekoppelt sind.

## Claims

1. Sliding door roller fitting (10), suitable for the parallel setting-out of a vertical sliding door (6a, 6b), which is guided displaceably along a horizontal running rail (7a, 7b, 8a, 8b), in a setting-out direction (11) extending at a right angle to the sliding door plane, comprising:
a tilting lever (12) having a long arm (13) and a short arm (14) which is angled, in particular at a right angle, thereto,
**characterized in that**
the long arm (13) has, on its inner side facing the short arm (14), a freely rotatably mounted running roller (15) which, on the roller side opposite the short arm (14), projects beyond the long arm (13) in order to roll along a running rail (7a, 7b, 8a, 8b), and wherein the short arm (14) has an outwardly curved outer side (16) facing away from the running roller (15); and
the sliding door roller fitting (10) has a sliding door-side bearing body (18) on which the tilting lever (12) is held so as to be tiltable between two end positions about a tilting axis parallel to a running roller tangent (17), wherein the bearing body (18) has at least one planar bearing surface (20) which extends horizontally in the setting-out direction (11) in the mounting position of the bearing body (18), wherein the short arm (14) of the tilting lever (12) bears by its curved outer side (16) against the bearing surface (20) and rolls thereon during tilting of the tilting lever (12), and wherein the bearing body (18) has two driving stops (21) between which the tilting lever (12), in particular the short arm (14), is arranged in order to be driven along bidirectionally in the setting-out direction (11) by the bearing body (18).

2. Sliding door roller fitting according to claim 1, **characterized in that** the curved outer side (16) is cylindrical and lies on a radius of curvature (R) whose centre point is provided by the running roller tangent (17) of the rolling point, which projects furthest beyond the long arm (13), of the running roller (15).

3. Sliding door roller fitting according to claim 1 or 2, **characterized in that** the tilting lever (12) is L-shaped with a short arm (14) angled on one side or T-shaped with two short arms each angled on both sides.

4. Sliding door roller fitting according to one of the preceding claims, **characterized in that** the two ends, which point in the setting-out direction (11), of the short arm (14) of the tilting lever (12) are rounded and are mounted so as to be tiltable between and on the two driving stops (21).

5. Sliding door roller fitting according to one of the preceding claims, **characterized in that** the two end positions of the tilting lever (12) are defined by end stops (22, 23) of the bearing body (18) against which at least one of the two arms (13, 14) of the tilting lever (12), in particular the long arm (13), bears in each case in the two end positions.

6. Sliding door roller fitting according to one of the preceding claims, **characterized in that** the bearing body (18) has a bearing cavity (19) in which the short arm (14) of the tilting lever (12) is tiltably mounted, wherein the bearing cavity (19) has the bearing surface (20), the driving stops (21) and optionally also end stops (23) against which the short arm (14) of the tilting lever (12) bears in each case in the two end positions.

7. Sliding door roller fitting according to one of the preceding claims, **characterized in that**, at least on one side of the running roller (15), in particular on both sides of the running roller (15), the bearing body (18) has an axle pin (26) which is mounted so as to be rotatable in the bearing body (18) about an axis of rotation extending parallel to the tilting axis, wherein the pivoting movement of the tilting lever (12) and the rotation of the axle pin (26) are movement-coupled to one another, in particular by means of a lever mechanism or a toothed wheel mechanism or rack mechanism.

8. Sliding door roller fitting according to claim 7, **characterized in that** the axle pin (26) has a radial pivoting lever (27) on which the tilting lever (12), in particular the long arm (13), acts eccentrically.

9. Sliding door roller fitting according to one of the preceding claims, **characterized in that** the bearing body (18) is formed from two bearing body halves (18a, 18b) which are assembled in the axial direction of the tilting axis of the tilting lever (12), in particular are plugged one into the other, and which have in each case mutually facing bearing cavities (19) in which the short arm (14) of the tilting lever (12) is tiltably mounted.

10. Sliding door roller fitting according to one of the preceding claims, **characterized in that** the bearing body (18) is guided displaceably in a sliding door-side mounting housing (24) at a right angle to the bearing surface (20), and **in that** an adjustable screw (25) is supported, on the one hand, on the bearing body (18) and, on the other hand, on the mounting housing (24) in order to set how far the bearing body (18) can be inserted into the mounting housing (24).

11. Sliding door roller fitting according to one of the preceding claims, **characterized by** a wedge element (30) which is fastened to the sliding door roller fitting (10) and which has an end-side wedge surface (31) which, in the mounted state, is arranged laterally in front of an end side of the sliding door (6a, 6b).

12. Sliding door arrangement (1), comprising
- at least one stationary wall, and
- at least one sliding door (6a) which can be shifted parallel to the stationary wall and is guided in a horizontal lower and a horizontal upper running rail (7a, 8a) by means of at least two lower and two upper sliding door roller fittings (10) according to one of the preceding claims whose bearing bodies (18) are fastened to the sliding door (6a) and whose running rollers (15) are guided in the respective running rails,
wherein the sliding door (6a) can be set out parallel in a horizontal setting-out direction (11), which extends at a right angle to the sliding door plane, between a setting-out position, in which the tilting lever (12) is tilted into the one end position, and a setting-out position, in which the tilting lever (12) is tilted into the other end position, and
wherein, if the sliding door is in its one setting-out position, the sliding door (6a) abuts the stationary wall in the setting-out direction (11) or is flush with the stationary wall and, if the sliding door is in its other setting-out position, is spaced apart from the stationary wall in the setting-out direction (11) to such an extent that it can be slid past the stationary wall.

13. Sliding door arrangement (1), comprising
- at least two parallel horizontal, lower running rails (7a, 7b) and at least two parallel horizontal, upper running rails (8a, 8b),
- at least one first sliding door (6a) which is guided displaceably in the front running rail (7a) of the two lower running rails and in the front running rail (8a) of the two upper running rails by means of at least two lower and two upper sliding door roller fittings (10), and
- at least one second sliding door (6b) which is guided displaceably in the rear running rail (7b) of the two lower running rails and in the rear running rail (8b) of the two upper running rails by means of at least two lower and two upper sliding door roller fittings (10),
wherein at least one of the first and second sliding doors (6a, 6b) is guided displaceably by means of at least two lower and two upper sliding door roller fittings (10) according to one of the claims 1 to 11 whose bearing bodies (18) are fastened to the at least one sliding door and whose running rollers (15) are guided in the respective running rails,
wherein the at least one sliding door can be set out parallel in a horizontal setting-out direction (11), which extends at a right angle to the sliding door plane, between a setting-out position, in which the tilting lever (12) is tilted into the one end position, and a setting-out position, in which the tilting lever (12) is tilted into the other end position, and
wherein, if the at least one sliding door is in its one setting-out position, the two sliding doors (6a, 6b) are flush with one another and, if the at least one sliding door is in its other setting-out position, are spaced apart from one another in the setting-out direction (11) to such an extent that they can be slid past one another.

14. Sliding door arrangement according to claim 13, **characterized**
**in that** the first sliding door (6a) is guided displaceably by means of at least two lower and two upper sliding door roller fittings (10) according to one of the claims 1 to 12 whose bearing bodies (18) are each fastened to the first sliding door (6a) and whose running rollers (15) are each guided in the lower and upper running rails (7a, 8a), wherein the first sliding door (6a) can be set out parallel in a horizontal setting-out direction (11), which extends at a right angle to the sliding door plane, between a rear setting-out position, in which the tilting lever (12) is tilted into the one end position, and a front setting-out position, in which the tilting lever (12) is tilted into the other end position,
**in that** the second sliding door (6b) is guided displaceably by means of at least two lower and two upper sliding door roller fittings (10) according to one of the claims 1 to 12 whose bearing bodies (18) are each fastened to the second sliding door (6b) and whose running rollers (15) are each guided in the lower and upper running rails (7b, 8b), wherein the second sliding door (6b) can be set out parallel in the setting-out direction (11) between a front setting-out position, in which the tilting lever (12) is tilted into the one end position, and a rear setting-out position, in which the tilting lever (12) is tilted into the other end position, and
**in that**, if the first sliding door (6a) is in its rear setting-out position and the second sliding door (6b) is in its front setting-out position, the two sliding doors (6a, 6b) are flush with one another and, if the first sliding door (6a) is in its front setting-out position and the second sliding door (6b) is in its rear setting-out position, are spaced apart from one another in the setting-out direction (11) to such an extent that they can be slid past one another.

15. Sliding door arrangement according to one of the claims 12 to 14, wherein the sliding door roller fittings (10) are designed according to claim 7 or 8 and wherein the mutually facing axle pins (26) of two lower sliding door roller fittings (10) of a sliding door (6a, 6b) and the mutually facing axle pins (26) of two upper sliding door roller fittings (10) of a sliding door (6a, 6b) are each connected to one another by means of a connecting rod (32) and are thus rotationally coupled.

## Revendications

1. Ferrure à galets pour porte coulissante (10) convenant pour déployer de manière parallèle une porte coulissante (6a, 6b) verticale guidée de manière coulissante le long d'un rail de roulement horizontal (7a, 7b, 8a, 8b) dans une direction de déploiement (11) perpendiculaire au plan de porte coulissante, présentant :
- un levier basculant (12) avec un bras long (13) et un bras court (14) coudé, en particulier à angle droit, par rapport audit bras long,
**caractérisée en ce que**
le bras long (13) présente, sur sa face intérieure tournée vers le bras court (14), un galet de roulement (15) monté libre en rotation et dépassant du bras long (13) sur la face de galet opposée au bras court (14) afin de rouler le long d'un rail de roulement (7a, 7b, 8a, 8b), et
où le bras court (14) présente une face extérieure (16) opposée au galet de roulement (15) et incurvée vers l'extérieur ; et
- et **en ce que** la ferrure à galets pour porte coulissante (10) présente un corps de palier (18) situé du côté porte coulissante et au niveau duquel le levier basculant (12) est retenu basculant entre deux positions finales autour d'un axe de basculement parallèle à une tangente de galet de roulement (17), où le corps de palier (18) présente, dans la position de montage du corps de palier (18), au moins une surface de palier (20) plane s'étendant horizontalement dans la direction de déploiement (11), où la face extérieure (16) incurvée du bras court (14) du levier basculant (12) repose sur la surface de palier (20) et roule sur celle-ci lors du basculement du levier basculant (12), et où le corps de palier (18) présente deux butées d'entraînement (21) entre lesquelles le levier basculant (12), en particulier le bras court (14), est agencé afin d'être entraîné de manière bidirectionnelle dans la direction de déploiement (11) par le corps de palier (18).

2. Ferrure à galets pour porte coulissante selon la revendication 1, **caractérisée en ce que** la face extérieure (16) incurvée est de forme cylindrique et présente un rayon de courbure (R) dont le centre est fourni par la tangente de galet de roulement (17) du point de roulement du galet de roulement (15) qui dépasse le plus du bras long (13).

3. Ferrure à galets pour porte coulissante selon la revendication 1 ou 2, **caractérisée en ce que** le levier basculant (12) est réalisé en forme de L avec un bras court (14) coudé d'un côté ou en forme de T avec deux bras courts coudés respectivement des deux côtés.

4. Ferrure à galets pour porte coulissante selon l'une quelconque des revendications précédentes, **caractérisée en ce que** les deux extrémités du bras court (14) du levier basculant (12) qui sont tournées dans la direction de déploiement (11) sont arrondies et sont montées basculantes entre les deux butées d'entraînement (21) et au niveau de celles-ci.

5. Ferrure à galets pour porte coulissante selon l'une quelconque des revendications précédentes, **caractérisée en ce que** les deux positions finales du levier basculant (12) sont définies grâce à des butées finales (22, 23) du corps de palier (18) sur lesquelles s'appuie respectivement au moins un des deux bras (13, 14) du levier basculant (12), en particulier le bras long (13), dans les deux positions finales.

6. Ferrure à galets pour porte coulissante selon l'une quelconque des revendications précédentes, **caractérisée en ce que** le corps de palier (18) présente un évidement de palier (19) au sein duquel le bras court (14) du levier basculant (12) est monté basculant, où l'évidement de palier (19) présente la surface de palier (20), les butées d'entraînement (21) et éventuellement aussi des butées finales (23) sur lesquelles s'appuie respectivement le bras court (14) du levier basculant (12) dans les deux positions finales.

7. Ferrure à galets pour porte coulissante selon l'une quelconque des revendications précédentes, **caractérisée en ce que** le corps de palier (18) présente au moins d'un côté du galet de roulement (15), en particulier des deux côtés du galet de roulement (15), un tourillon d'axe (26) monté dans le corps de palier (18) de manière à pouvoir tourner autour d'un axe de rotation s'étendant parallèlement à l'axe de basculement, où le mouvement de pivotement du levier basculant (12) et la rotation du tourillon d'axe (26) sont couplés l'un à l'autre en termes de mouvement, en particulier au moyen d'un mécanisme à levier ou d'un mécanisme à roue dentée ou à crémaillère.

8. Ferrure à galets pour porte coulissante selon la revendication 7, **caractérisée en ce que** le tourillon d'axe (26) présente un levier pivotant radial (27) sur lequel le levier basculant (12), en particulier le bras long (13), agit de manière excentrée.

9. Ferrure à galets pour porte coulissante selon l'une quelconque des revendications précédentes, **caractérisée en ce que** le corps de palier (18) est formé de deux moitiés de corps de palier (18a, 18b) assemblées dans la direction axiale de l'axe de basculement du levier basculant (12), en particulier emboîtées l'une dans l'autre, avec des évidements de palier (19) tournés l'un vers l'autre et au sein desquels le bras court (14) du levier basculant (12) est monté de manière à pouvoir basculer.

10. Ferrure à galets pour porte coulissante selon l'une quelconque des revendications précédentes, **caractérisée en ce que** le corps de palier (18) est guidé dans un boîtier de montage (24), situé du côté de la porte coulissante, de manière à pouvoir coulisser à angle droit par rapport à la surface de palier (20) et **en ce qu'**une vis de réglage (25) appuie d'une part sur le corps de palier (18) et d'autre part sur le boîtier de montage (24) afin d'ajuster l'étendue de l'insertion du corps de palier (18) dans le boîtier de montage (24).

11. Ferrure à galets pour porte coulissante selon l'une quelconque des revendications précédentes, **caractérisée par** un élément formant coin (30) fixé à la ferrure à galets pour porte coulissante (10) et comprenant une surface de coin frontale (31) agencée latéralement devant une face frontale de la porte coulissante (6a, 6b) à l'état monté.

12. Agencement de porte coulissante (1), présentant
- au moins une paroi fixe, et
- au moins une porte coulissante (6a) pouvant coulisser parallèlement à la paroi fixe et guidée dans des rails de roulement horizontal inférieur et horizontal supérieur (7a, 8a) au moyen d'au moins deux ferrures à galets pour porte coulissante inférieures et deux ferrures à galets pour porte coulissante supérieures (10) selon l'une quelconque des revendications précédentes, dont les corps de palier (18) sont fixés à la porte coulissante (6a) et dont les galets de roulement (15) sont guidés dans les rails de roulement respectifs,
où la porte coulissante (6a) peut être déployée de manière parallèle dans une direction de déploiement (11) horizontale perpendiculaire au plan de porte coulissante, entre une position de déploiement dans laquelle le levier basculant (12) est basculé dans une position finale et une position de déploiement dans laquelle le levier basculant (12) est basculé dans l'autre position finale, et
où la porte coulissante (6a), lorsqu'elle se trouve dans sa première position de déploiement, repose contre la paroi fixe dans la direction de déploiement (11) ou se trouve à ras de la paroi fixe et, lorsqu'elle se trouve dans son autre position de déploiement, est suffisamment éloignée de la paroi fixe dans la direction de déploiement (11) pour pouvoir être poussée contre la paroi fixe.

13. Agencement de porte coulissante (1), présentant
- au moins deux rails de roulement inférieurs horizontaux parallèles (7a, 7b) et au moins deux rails de roulement supérieurs horizontaux parallèles (8a, 8b),
- au moins une première porte coulissante (6a) guidée de manière coulissante dans le plus antérieur (7a) des deux rails de roulement inférieurs et dans le plus postérieur (8a) des deux rails de roulement supérieurs, au moyen d'au moins deux ferrures à galets pour porte coulissante inférieures et deux ferrures à galets pour porte coulissante supérieures (10), et
- au moins une deuxième porte coulissante (6b) guidée de manière coulissante dans le plus postérieur (7b) des deux rails de roulement inférieurs et dans le plus postérieur (8b) des deux rails de roulement supérieurs au moyen d'au moins deux ferrures à galets pour porte coulissante inférieures et deux ferrures à galets pour porte coulissante supérieures (10),
où au moins une parmi les première et deuxième portes coulissantes (6a, 6b) est guidée de manière coulissante au moyen d'au moins deux ferrures à galets pour porte coulissante inférieures et deux ferrures à galets pour porte coulissante supérieures (10) selon l'une quelconque des revendications 1 à 11, dont les corps de palier (18) sont fixés à la au moins une porte coulissante et dont les galets de roulement (15) sont guidés dans les rails de roulement respectifs,
où la au moins une porte coulissante, dans une direction de déploiement (11) horizontale perpendiculaire au plan de porte coulissante, peut être déployée de manière parallèle entre une position de déploiement dans laquelle le levier basculant (12) est basculé dans une position finale et une position de déploiement dans laquelle le levier basculant (12) est basculé dans l'autre position finale, et
où les deux portes coulissantes (6a, 6b), lorsque la au moins une porte coulissante se trouve dans sa première position de déploiement, se trouvent à ras l'une de l'autre et, lorsque la au moins une porte coulissante se trouve dans son autre position de déploiement, sont suffisamment éloignées l'une de l'autre dans la direction de déploiement (11) pour pouvoir être poussées l'une contre l'autre.

14. Agencement de porte coulissante selon la revendication 13, **caractérisé en ce que** la première porte coulissante (6a) est guidée de manière coulissante au moyen d'au moins deux ferrures à galets pour porte coulissante inférieures et deux ferrures à galets pour porte coulissante supérieures (10) selon l'une quelconque des revendications 1 à 12, dont les corps de palier (18) sont respectivement fixés à la première porte coulissante (6a) et dont les galets de roulement (15) sont respectivement guidés dans les rails de roulement (7a, 8a) inférieur et supérieur, où la première porte coulissante (6a) peut être déployée de manière parallèle dans une direction de déploiement (11) horizontale perpendiculaire au plan de porte coulissante, entre une position de déploiement arrière dans laquelle le levier basculant (12) est basculé dans une position finale et une position de déploiement avant dans laquelle le levier basculant (12) est basculé dans l'autre position finale,
la deuxième porte coulissante (6b) est guidée de manière coulissante au moyen d'au moins deux ferrures à galets pour porte coulissante inférieures et deux ferrures à galets pour porte coulissante supérieures (10) selon l'une quelconque des revendications 1 à 12, dont le corps de palier (18) est respectivement fixé à la deuxième porte coulissante (6b) et dont les galets de roulement (15) sont respectivement guidés dans les rails de roulement (7b, 8b) inférieur et supérieur, où la deuxième porte coulissante (6b) peut être déployée de manière parallèle dans la direction de déploiement (11) entre une position de déploiement avant dans laquelle le levier basculant (12) est basculé dans une position finale et une position de déploiement arrière dans laquelle le levier basculant (12) est basculé dans l'autre position finale, et
les deux portes coulissantes (6a, 6b) sont à ras l'une de l'autre lorsque la première porte coulissante (6a) se trouve dans sa position de déploiement arrière et la deuxième porte coulissante (6b) se trouve dans sa position de déploiement avant, et sont suffisamment éloignées l'une de l'autre dans la direction de déploiement (11) pour pouvoir être poussées l'une contre l'autre lorsque la première porte coulissante (6a) se trouve dans sa position de déploiement avant et la deuxième porte coulissante (6b) se trouve dans sa position de déploiement arrière.

15. Agencement de porte coulissante selon l'une quelconque des revendications 12 à 14, où les ferrures à galets pour porte coulissante (10) sont réalisées selon la revendication 7 ou 8 et où les tourillons d'axe (26) tournés l'un vers l'autre des deux ferrures à galets pour porte coulissante (10) inférieures d'une porte coulissante (6a, 6b) et les tourillons d'axe (26) tournés l'un vers l'autre des deux ferrures à galets pour porte coulissante (10) supérieures d'une porte coulissante (6a, 6b) sont reliés l'un à l'autre, et sont ainsi couplés en rotation, respectivement au moyen d'une tige de liaison (32).
